# EUROPÄISCHE PATENTSCHRIFT

(11) **EP 1 882 496 B1**
(45) Veröffentlichungstag und Bekanntmachung des Hinweises auf die Patenterteilung: **21.11.2018**
(21) Anmeldenummer: 07113079.3
(22) Anmeldetag: 25.07.2007
(51) Int. Cl.: A62C 2/06, E04B 1/94

(54) **BRANDSCHUTZ**
FIRE PROTECTION
PARE-FEU

(30) Priorität: 26.07.2006 DE 102006035594
(43) Veröffentlichungstag der Anmeldung: 30.01.2008
(73) Patentinhaber: Siemens Mobility GmbH, 81739 München (DE)
(72) Erfinder: Fuchs, Thomas, 86343 Königsbrunn (DE); Gehde, Lars, 81379 München (DE); Poppensieker, Achim, 80636 München (DE); Pröll, Günther, 86199 Augsburg (DE)

(56) Entgegenhaltungen:
- DE-A1- 19 652 352
- GB-A- 2 377 379
- US-A- 5 258 216

## Beschreibung

Die vorliegende Erfindung betrifft ein Schienenfahrzeug mit einem Personen-/Fahrgastraum, der mittels eines Brandschutzes von einem Betriebsraum abgetrennt ist, wobei der Brandschutz eine Schutzwand, die mit einer intumeszierenden Brandschutzbeschichtung beschichtet ist, und feuerfeste Haltemittel zum Halten der Brandschutzbeschichtung an der Schutzwand, wobei die feuerfesten Haltemittel wenigstens ein textiles Flächengebilde umfassen.
Ein solcher Brandschutz ist beispielsweise aus der US 2002/0100404 A1 bereits bekannt. Dort ist eine feuerfeste Schottwand beschrieben, die in ihren Außenbereichen eine intumeszierende Brandschutzbeschichtung auf einem textilen Flächengebilde aufweist. Diese faserverstärkte intumeszierende Außenschicht ist durch Befestigungsmittel an einer Schottwand befestigt und erhöht deren Feuerfestigkeit.
In der GB 2 377 379 A ist ein feuerfester Vorhang beschrieben, der mit einem intumeszierenden Material beschicht oder imprägniert ist. Ferner ist ein Klebstoff offenbart, um das intumeszierende Material an dem Vorhang zu halten. Befestigungsmittel dienen zum Anbringen des feuerfesten Vorhangs an eine Dachstruktur. Das textile Gewebe dient also in diesem Fall quasi zum Bereitstellen einer Wandstruktur.
Bei Schienenfahrzeugen ist es üblich, den Führerstand einer Lokomotive durch einen Brandschutz von Räumen abzutrennen, die zur Aufnahme elektrischer Bauteile, wie beispielsweise von Umrichtern, elektrischen Motoren oder dergleichen eingerichtet sind.

Ein Brandschutz ist so auszugestalten, dass ein Personenschaden bei einem Brand, der beispielsweise von elektrischen Bauteilen ausgelöst wird, wirkungsvoll vermieden werden kann.
Aus diesem Grunde muss der Brandschutz Brandschutznormen erfüllen, die von Land zu Land unterschiedlich sein können. In der Praxis besteht der üblicherweise als Feuerschutzabschluss bezeichnete Brandschutz in der Regel aus einer Stahlkonstruktion. Bei der Konstruktion dieses Feuerschutzabschlusses ist häufig auch ein Durchgang mit einer Tür vorgesehen.
Aus Gewichtsgründen wurde auch versucht, einen Brandschutz mit Schutzwänden bereitzustellen, die aus Aluminium gefertigt sind. Eine Aluminiumkonstruktion verliert jedoch aufgrund ihres im Vergleich zum Stahl geringeren Schmelzpunktes während der Prüfung frühzeitig ihre Festigkeit. Bei Prüftemperaturen von 760°, die gemäß einer europäischen Brandschutznorm bereits nach 15 Minuten erreicht werden müssen, kommt es zum Schmelzen des Aluminiums. Es wurde daher versucht, das Aluminium durch Aufbringen eines intumeszierenden Brandschutzlackes thermisch zu isolieren, um so ein Schmelzen des Aluminiums zu verzögern. Ein intumeszierender Brandschutzlack schäumt bei einem Temperaturanstieg auf und sorgt für eine thermische Isolation. Der vorbekannten Lösung haftet jedoch der Nachteil an, dass der intumeszierenden Brandschutzlack bei hohen Temperaturen nicht sicher an der Aluminiumwand haften bleibt. Vielmehr kommt es zum Abplatzen des Brandschutzlackes mit Fehlstellen im Gefolge, die wieder zum Schmelzen und zum Verlust der Festigkeit des Aluminiums führen. Die aufgestellten Brandschutznormen werden nicht erfüllt.
Aufgabe der Erfindung ist es daher einen Brandschutz der eingangs genannten Art bereitzustellen, der einen hinreichenden Schutz im Brandfall bereitstellt.

Die Erfindung löst diese Aufgabe dadurch, dass die feuerfesten Haltemittel in die Brandschutzbeschichtung eingebettet sind. Erfindungsgemäß wird die intumeszierende Brandschutzbeschichtung durch ein feuerfestes Haltemittel an der Schutzwand gehalten. Ein flächiges Abplatzen der Brandschutzbeschichtung von Schutzwand ist daher erfindungsgemäß vermieden. Der erfindungsgemäße Brandschutz kann daher anstelle von Stahl aus leichten Materialien gefertigt sein, wobei gleichzeitig eine ausreichende Sicherheit des Personals oder der Fahrgäste erreicht ist, die von dem Brandschutz geschützt werden sollen. Das Haltemittel bildet mit der Brandschutzbeschichtung vorteilhafterweise einen Verbundwerkstoff aus. Brandschutzbeschichtung und Haltemittel können auch als faserverstärkter Brandschutzbeschichtung bezeichnet werden. Im Fehlerfall kommt es erfindungsgemäß zum Aufschäumen der intumeszierenden Brandschutzbeschichtung, wobei das Haltemittel das Abplatzen der Brandschutzbeschichtung und somit ein Schmelzen der Schutzwand verhindert. Die Schutzwand ist vorteilhafterweise Teil einer Konstruktion, die aus verschiedenen Profilen und Schutzwänden besteht.
Vorteilhafterweise besteht die Schutzwand aus Aluminium oder GFK. Diese Materialien weisen ein im Vergleich zu Stahl geringeres Eigengewicht auf, so dass ein leichter Brandschutz bereitgestellt ist. Selbstverständlich können auch andere hier nicht genannte Materialien mit ähnlichen Eigenschaften im Rahmen der Erfindung zum Einsatz gelangen. Die Schutzwand kann im Rahmen der Erfindung auch aus Stahl bestehen, wenn für die gewünschte Anwendung ein zusätzlicher Wärmeschutz für die Stahlwand erforderlich ist. Zweckmäßigerweise ist die Schutzwand Teil einer Konstruktion, die ebenfalls aus Aluminium, GFK oder aber Stahl besteht.

Das feuerfeste Haltemittel ist vorteilhafterweise aus einem temperaturbeständigen Material gefertigt, so dass das Haltemittel auch bei hohen Temperaturen zwischen 500 und 1000°C seine Haltefunktion nicht verliert.

Erfindungsgemäß umfassen die feuerfesten Haltemittel wenigstens ein textiles Flächengebilde. Das textile Flächegebilde ist beispielsweise ein Filz oder ein Vliesstoff.

In einer besonders bevorzugten Ausgestaltung ist das textile Flächengebilde jedoch ein Gewebe, beispielsweise aus Glasseide, Amidfasern, Karbonfasern, Kunststofffasern oder dergleichen.

Grundsätzlich ist es im Rahmen der Erfindung jedoch gleichgültig, aus welchem Material das textile Flächengebilde besteht. Wesentlich ist jedoch, dass es für die Brandschutzbeschichtung im Brandfall die notwendige Haltefunktion auch bei hohen Temperaturen bereitstellt.

Erfindungsgemäß sind die feuerfesten Haltemittel in die Beschichtung eingebettet. Dazu wird beispielsweise eine erste Schicht der Brandschutzbeschichtung auf die Schutzwand aufgetragen. Anschließend wird das feuerfeste Haltemittel, beispielsweise ein feuerfestes textiles Flächengebilde, auf die noch nicht ausgehärtete Beschichtung aufgelegt. Anschließend wird wenigstens eine weitere Schicht aufgebracht. Auf diese Weise wird das feuerfeste Haltemittel von der ausgehärteten Brandschutzbeschichtung an der Schutzwand gehalten.

Gemäß einer diesbezüglich zweckmäßigen Weiterentwicklung umfasst das feuerfeste Haltemittel wenigstens ein textiles Flächengebilde, wobei jedes textile Flächengebilde Enden aufweist, die nicht starr mit der Schutzwand verbundenen sind. Die nicht starr mit der Schutzwand verbundenen Endungen des Flächengewebes können daher im Feuerfall, also bei hohen Temperaturen, in der Beschichtung ein Stück weit bewegt werden. Beginnt die Brandschutzbeschichtung beispielsweise aufzuschäumen, kann daher das textile Flächengebilde etwas von der Schutzwand abgehoben werden, ohne dass es zum Abfallen des aus dem textilen Flächengewebe und der Brandschutzbeschichtung bestehenden Verbundstoffes kommt. Durch die nicht starr mit der Schutzwand verbundenen Enden ist somit eine elastische flexible Anbindung des mit dem Haltemittel verstärkten Brandschutzbeschichtung an die Schutzwand bereitgestellt.

Gemäß einer diesbezüglich zweckmäßigen Weiterentwicklung erstrecken sich die Endungen in ein äußeres Dichtungsmaterial hinein. Das Dichtungsmaterial ist beispielsweise am äußeren Rand der Schutzwand angebracht, wobei die Schutzwand beispielsweise mit einem Profilträger eines Schienenfahrzeuges verschraubt ist. Das Schienenfahrzeug ist zweckmäßigerweise eine Lokomotive mit elektronischen Bauteilen zum Antrieb eines Zuges oder mit einem Verbrennungsmotor. Der erfindungsgemäße Brandschutz dient beispielsweise zum Abtrennen eines Personenraumes, wie dem Führerstand der Lokomotive, von den elektronischen Bauteilen oder einem Verbrennungsmotor. Das Dichtungsmaterial dient dann zum Abdichten der Schutzwand an dem Profilträger des Schienenfahrzeuges und sorgt für einen ausreichend großen Halt der Enden bei Normalbetrieb. Im Fehlerfall, also bei einem Brand der elektronischen Bauteile oder des Verbrennungsmotors, stellt es jedoch keine starre Befestigung des textilen Flächengebildes dar. Vielmehr ist das Dichtungsmaterial zum flexiblen Halten der Enden eingerichtet, so dass eine leichte Bewegung des textilen Flächengebildes auf der Schutzwand im Brandfall ermöglicht ist. Durch diese flexible Halterung der Beschichtung kann ein Abplatzen noch besser unterdrückt werden.

Bei einem hiervon abweichenden Ausführungsbeispiel sind Befestigungsmittel zum Befestigen des feuerfesten Haltemittels an der Schutzwand vorgesehen. Die Befestigungsmittel sind beispielsweise auf die Schutzwand aufgeschraubte Befestigungsleisten, mit denen die Enden des feuerfesten Haltemittels an der Schutzwand verklemmt sind.
Die Brandschutzbeschichtung ist beispielsweise ein Brandschutzlack, eine Brandschutzfarbe oder dergleichen und wird beispielsweise durch aufstreichen oder aufsprühen auf die Schutzwand aufgebracht.

Erfindungsgemäß ist der Brandschutz gemäß der vorliegenden Erfindung Teil eines Schienenfahrzeuges und dient zum Abtrennen eines Personen-/Fahrgastraumes von einem Betriebsraum, wobei der Betriebsraum beispielsweise elektrische Antriebe, Umrichter, einen Verbrennungsmotor oder dergleichen umfasst.

Weitere zweckmäßige Ausgestaltungen und Vorteile der Erfindung sind Gegenstand der nachfolgenden Beschreibung von Ausführungsbeispielen der Erfindung unter Bezug auf die Figuren der Zeichnung, wobei gleiche Bezugszeichen auf gleich wirkende Bauteile verweisen und wobei
- Figur 1: ein Ausführungsbeispiel des erfindungsgemäßen Brandschutzes und
- Figur 2: ein weiteres Ausführungsbeispiel des erfindungsgemäßen Brandschutzes zeigen.
Figur 1 zeigt ein Ausführungsbeispiel des erfindungsgemäßen Brandschutzes 1, der eine aus Aluminium gefertigte Schutzwand 2 umfasst. In der Schutzwand 2 ist eine Tür 3 vorgesehen, die den Durchgang durch die Schutzwand 2 für Personen ermöglicht. Die Schutzwand 2 ist mit einem Brandschutzlack 4 als Brandschutzbeschichtung beschichtet, der ein intumeszierender Brandschutzlack 4 ist, also im Brandfall bei hohen Temperaturen aufschäumt und auf diese Weise eine thermische Isolation der Schutzwand 2 ermöglicht. Um ein Abplatzen des Brandschutzlackes 4 von der Schutzwand 2 zu verhindern, sind feuerfeste Haltemittel vorgesehen, die in dem in Figur 1 gezeigten Ausführungsbeispiel als feuerfestes Gewebe 5 realisiert sind. Die feuerfesten Gewebe 5 sind temperaturbeständig und aus Glasseidefasern gefertigt.
Jedes Gewebe 5 verfügt über zwei Enden 6, die mittels Klemmleisten 7 verklemmt sind, wobei jede Klemmleiste 7 über eine zweckmäßige figürlich nicht dargestellte Schraubverbindung starr mit der Schutzwand 2 verbunden ist.

Figur 2 zeigt ein weiteres Ausführungsbeispiel des erfindungsgemäßen Brandschutzes 1, der wiederum eine aus Aluminium gefertigte Schutzwand 2 umfasst. Die Schutzwand 2 ist wiederum mit einem Brandschutzlack 4 beschichtet, wobei in den Brandschutzlack 4 ein Gewebe 5 eingebettet, also einlackiert ist. Auch die sich in Figur 2 nach oben und nach unten erstreckenden Enden 6 des Gewebes 5 sind daher nicht starr mit der Schutzwand 2 verbunden. Vielmehr ist eine leichte Bewegung im Brandfall ermöglicht, wenn sich der intumeszierende Brandschutzlack 4 beispielsweise ein wenig von der Schutzwand 2 abhebt. Trotz dieses Abhebens verhindert das Gewebe 5 jedoch ein Abplatzen des Brandschutzlackes 4 und somit ein Schmelzen der Schutzwand 2.

## Patentansprüche

1. Schienenfahrzeug mit einem Personen-/Fahrgastraum, der mittels eines Brandschutzes (1) von einem Betriebsraum abgetrennt ist, wobei der Brandschutz (1) eine Schutzwand (2), die mit einer intumeszierenden Brandschutzbeschichtung (4) beschichtet ist, und feuerfeste Haltemittel (5) zum Halten der Brandschutzbeschichtung (4) an der Schutzwand (2) aufweist, wobei die feuerfesten Haltemittel wenigstens ein textiles Flächengebilde (5) umfassen,
**dadurch gekennzeichnet, dass**
die feuerfesten Haltemittel (5) in die Brandschutzbeschichtung (4) eingebettet sind.

2. Schienenfahrzeug nach Anspruch 1,
**dadurch gekennzeichnet, dass**
das jedes textile Flächengebilde (5) Enden aufweist, die nicht starr mit der Schutzwand (2) verbunden sind.

3. Schienenfahrzeug nach Anspruch 2,
**dadurch gekennzeichnet, dass**
sich die Enden (6) in ein äußeres Dichtungsmaterial hinein erstrecken.

4. Schienenfahrzeug nach einem der vorhergehenden Ansprüche,
**dadurch gekennzeichnet, dass**
das textile Flächengebilde (5) ein Gewebe ist.

5. Schienenfahrzeug nach einem der vorhergehenden Ansprüche,
**dadurch gekennzeichnet,dass**
die Schutzwand (2) aus Aluminium oder GFK besteht.

## Claims

1. Rail vehicle with a passenger compartment, which is separated from an operations compartment by means of a fire protection (1), wherein the fire protection (1) comprises a protective wall (2), which is covered with an intumescent fire protection covering (4), and refractory retaining means (5) for retaining the fire protection covering (4) on the protective wall (2), wherein the refractory retaining means comprise at least one textile sheet-like formation (5),
**characterized in that**
the refractory retaining means (5) are embedded in the fire protection covering (4).

2. Rail vehicle according to Claim 1,
**characterized in that**
each textile sheet-like formation (5) has ends that are not rigidly connected to the protective wall (2).

3. Rail vehicle according to Claim 2,
**characterized in that** the ends (6) extend into an outer sealing material.

4. Rail vehicle according to one of the preceding claims,
**characterized in that** the textile sheet-like formation (5) is a woven fabric.

5. Rail vehicle according to one of the preceding claims,
**characterized in that** the protective wall (2) consists of aluminium or GRP.

## Revendications

1. Véhicule ferroviaire avec un espace destiné aux personnes/voyageurs et séparé d'un espace technique au moyen d'un pare-feu (1), dans lequel le pare-feu (1) présente un tablier (2) revêtu d'un revêtement ignifuge intumescent (4) et des moyens de retenue à l'épreuve du feu (5) pour la retenue du revêtement ignifuge (4) sur le tablier (2), dans lequel les moyens de retenue à l'épreuve du feu englobent au moins une structure textile plane (5), **caractérisé en ce que** les moyens de retenue à l'épreuve du feu (5) sont intégrés au revêtement ignifuge (4) .

2. Véhicule ferroviaire selon la revendication 1, **caractérisé en ce que** chaque structure textile plane (5) présente des extrémités qui ne sont pas reliées de façon rigide au tablier (2).

3. Véhicule ferroviaire selon la revendication 2, **caractérisé en ce que** les extrémités (6) s'étendent à l'intérieur d'un matériau d'étanchéité externe.

4. Véhicule ferroviaire selon l'une des revendications précédentes, **caractérisé en ce que** la structure textile plane (5) est un tissu.

5. Véhicule ferroviaire selon l'une des revendications précédentes, **caractérisé en ce que** le tablier (2) se compose d'aluminium ou de matière plastique renforcée de fibres de verre.
